# EUROPÄISCHE PATENTSCHRIFT

(11) **EP 0 379 631 B1**
(45) Veröffentlichungstag und Bekanntmachung des Hinweises auf die Patenterteilung: **06.05.1992**
(21) Anmeldenummer: 89109113.4
(22) Anmeldetag: 20.05.1989
(51) Int. Cl.: F02M 37/10

(54) **Kraftstoff-Fördereinrichtung**
Fuel-pumping device
Dispositif de pompage de carburant

(30) Priorität: 20.12.1988 DE 3842799
(43) Veröffentlichungstag der Anmeldung: 01.08.1990
(73) Patentinhaber: VDO Adolf Schindling AG, D-60487 Frankfurt (DE)
(72) Erfinder: Rau, Karl, D-6052 Mühlheim/Main (DE); Planck, Wolfgang, D-6090 Rüsselsheim (DE); Dodel, Manfred, D-6361 Beienheim (DE)
(74) Vertreter: Klein, Thomas, Dipl.-Ing. (FH)

(56) Entgegenhaltungen:
- DE-A- 3 704 191
- DE-U- 8 705 763
- PATENT ABSTRACTS OF JAPAN vol. 8, no. 258 (M-340)(1695) 27 November 1984, & JP-A-59 131761 (NISSAN JIDOSHA K.K.) 28 Juli 1984

## Beschreibung

Die Erfindung betrifft eine Kraftstoff-Fördereinrichtung, bestehend aus einem in einem Kraftstofftank angeordneten, starren Behälter und einer in dem Behälter gelagerten, elektrisch angetriebenen Pumpe, wobei zwischen Pumpe und Kraftstofftank Dämpfungselemente aus elastischem Material angeordnet sind.

Insbesondere ein nur noch wenig gefüllter Kraftstofftank bildet für die in ihm angeordnete, elektrisch angetriebene Kraftstoff-Fördereinrichtung einen guten Resonanzkörper. Es kommt deshalb sehr leicht zu für die Fahrzeuginsassen unangenehm wahrnehmbaren Geräuschen, die man dadurch zu mildern oder zu vermeiden versucht, daß man die Pumpe innerhalb des Behälters mit den Dämpfelementen abstützt. Solche Dämpfelemente müssen sehr unterschiedliche Anforderungen erfüllen. Sie sollen relativ weich sein, damit sie möglichst wenig Schwingungen von der Pumpe in den Tank übertragen, müssen jedoch ein ausreichend hohes Widerstandsmoment aufweisen, um die Pumpe abzustützen. Die Pumpe darf sich nicht durch das Abstützmoment beim Arbeiten in ihrer Höhenlage verändern. Weiterhin darf ein Quellen der Dämpfelemente nicht zu einer Höhenverlagerung der Pumpe führen.

Aus der JP-A-59 131 761 ist eine Kraftstoff-Fördereinrichtung bekannt, bei der die Pumpe in einen Ring eingesetzt ist, der kurze nach außen weisende Stege aufweist, die sich in eines topfförmigen Gehäuse abstützen. Das Gehäuse ist mit einem Deckel verschlossen. Ring, Gehäuse und Deckel bestehen aus elastischem Material und sollen die von der Pumpe ausgehenden Geräusche dämpfen. Die zur Dämpfung eingesetzten Teile sind für eine andere konstruktive Nutzung nicht geeignet. Außerdem ist diese Art der Pumpenaufhängung zu"weich", so daß eine dauerhafte Plazierung der Pumpe im Kraftstofftank nicht gewährleistet ist.

Aus der DE-U-87 05 763 ist bekannt, wie eine Baueinheit geräuschdämmend in einem Gehäuse befestigt werden kann. Wie dieses Gehäuse in einem Krafstofftank zu verbinden ist und insbesondere wie eine Geräuschdämmung zwischen Gehäuse und Krafstofftank erreicht werden kann, ist der Druckschrift nicht zu entnehmen.

Der Erfindung liegt die Aufgabe zugrunde, eine Krafstoff-Fördereinrichtung der eingangs gennanten Art so auszubilden, daß sie eine Schwingungseinleitung von der Pumpe in den Tank möglichst weitgehend ausschließt und daß es weder durch die Drehmomentabstützung der Pumpe, noch durch ein Quellen der Dämpfelemente zu einer Höhenverlagerung der Pumpe im Kraftstofftank kommt.

Diese Aufgabe wird erfindungsgemäß durch eine Krafstoff-Fördereinrichtung gelöst, die dadurch gekennzeichnet ist, daß die Pumpe unter Zwischenschaltung elastischer Elemente im Behälter gelagert ist und daß der Behälter ausschließlich über Dämpfungselemente mit dem Krafstofftank verbunden ist, wobei die Dämpfungselemente innerhalb von fensterartigen Aussparungen eines im Kraftstofftank befestigten Halters angeordnet und mittels T-förmiger oben und unten angeformter Befestigungbereiche in Schlitze des Halters eingeschoben sind und wobei die Dämpfungselemente im mittleren Bereich je einen Schlitz aufweisen, in den je ein radialer, stegartiger Vorsprung des Behälters eingreift.

Vorteilhafte Ausgestaltungen des Erfindungsgedankens sind in den Ansprüchen 2 bis 6 beschrieben.

Mit der Erfindung wird eine besonders wirksame Geräuschentkopplung erreicht, weil einmal die Pumpe unter Zwischenschaltung elastischer Elemente im Behälter gelagert und zum anderen der Behälter mit dem Kraftstofftank ausschließlich über Dämpfungselemente verbunden ist, die aufgrund ihrer speziellen konstruktiven Gestaltung allen Anforderungen optimal gerecht werden. Es sind zwei hintereinanderliegende Dämpfungen realisiert, die getrennt auf unterschiedliche Frequenzbereiche ausgelegt werden können, so daß in jedem Anwendungsfall eine wirksame Unterdrückung der von der Pumpe ausgehenden Geräusche erreicht wird.

Weitere Einzelheiten des Erfindungsgedankens werden anhand des in den Figuren 1 bis 4 dargestellten Ausführungsbeispiels näher erläutert. Es zeigen:
Fig. 1 einen senkrechten Schnitt durch eine Kraftstoff-Fördereinrichtung nach der Erfindung,
Fig. 2 eine Draufsicht auf die Kraftstoff-Fördereinrichtung,
Fig. 3 einen gegenüber Figur 1 um 90 Grad verdrehten, senkrechten Schnitt durch die Kraftstoff-Fördereinrichtung,
Fig. 4 eine Seitenansicht der Kraftstoff-Fördereinrichtung.

Die Figur 1 zeigt einen Boden eines Kraftstofftanks 1, auf dem ein Bajonettring 2 unlösbar befestigt ist. Auf diesem Bajonettring 2 ist lösbar ein Halter 3 befestigt, der über drei in Figur 2 gezeigte Dämpfelemente 4, 5, 6 einen Behälter 7 derart haltert, daß dieser keine starre Verbindung mit dem Kraftstofftank 1 erhält.

Im Behälter 7 ist eine elektromotorisch angetriebene, zweistufige Pumpe 8 angeordnet. Diese stützt sich mit einer unteren Schulter 9 über einen O-Ring 10 auf einem nach innen gerichteten Flansch 11 des Behälters 7 ab, so daß auf diese Weise ihre Höhenlage festgelegt ist.

Nahe ihrem oberen Ende hat die Pumpe 8 auf ihrer Mantelfläche einen O-Ring 12, der über die Außenkontur der Pumpe 8 ragt und gegen einen nach innen gerichteten, eingezogenen Abschnitt 13 des Behälters 7 anliegt. Dadurch ist die Pumpe 8 senkrecht im Behälter 7 ausgerichtet und berührt diesen lediglich mit den O-Ringen 10 und 12.

Die Pumpe 8 saugt über ein Filter 14 an ihrem unteren Ende Kraftstoff an und fördert diesen zunächst in einen Vordruckraum 15 des Behälters 7. An diesen Vordruckraum 15 ist auch der nicht gezeigte Rücklauf der Pumpe 8 angeschlossen. Vom Vordruckraum 15 gelangt der Kraftstoff über ein Filter 16 zu Pumpeneinlässen 17, 18 der zweiten Stufe der Pumpe 8. Über einen Auslaß 19 gelangt der Kraftstoff anschließend von der Pumpe 8 zur Brennkraftmaschine.

Die Draufsicht gemäß Figur 2 zeigt, daß der Behälter 7 von insgesamt drei Dämpfelementen 4, 5, 6 getragen wird. Zusätzlich ist in Figur 2 eine am Auslaß 19 der Pumpe 8 angeschlossene Leitung 20 gezeigt, die beispielsweise zu einer Einspritzanlage führt. Weiterhin ist eine von der Einspritzanlage zurückführende Leitung 21 dargestellt, die in den Behälter 7 mündet.

Die Figur 3 läßt erkennen, daß die Pumpe 8 mit ihrer ersten Stufe den über den Filter 14 angesaugten Kraftstoff über einen Auslaß 22 und ein bis nahezu zur Oberkante des Behälters 7 führendes Steigrohr 23 in den Vordruckraum 15 des Behälters 7 zu fördern vermag. Weiterhin ist in Figur 3 das Dämpfelement 5 zu erkennen. Dieses hat in einem mittleren Dämpfelementbereich 26 einen Schlitz 24, in den der Behälter 7 mit einem als radialen Steg ausgebildeten Vorsprung 25 greift.

Die genaue Gestaltung des Dämpfelementes 5 und damit natürlich auch die der anderen ergibt sich aus Figur 4. Diese zeigt, daß das Dämpfelement 5 im Anschluß an seinen mittleren Dämpfelementbereich 26, der den Schlitz 24 aufweist, nach oben und unten hin jeweils ein ovales Hohlprofil 27, 28 hat. Das obere Hohlprofil 27 hat eine dieses in zwei Hälften teilende, von oben nach unten führende Aussteifungsrippe 29 mit einer mittleren Ausbauchung 30. Diese Aussteifungsrippe 29 mit ihrer Ausbauchung 30 wird vollständig gestreckt, wenn das Dämpfelement 5 in seinem oberen Bereich übermäßig auf Zug beansprucht wird. Das untere Hohlrofil 28 hat zwei aufeinandergerichtete, gerundete Vorsprünge 31, 32, die sich bei übermäßiger Druckbeanspruchung des unteren Bereiches des Dämpfelementes 5 aufeinandersetzen.

Den Hohlprofilen 27 und 28 schließt sich nach oben und unten jeweils ein Befestigungsbereich 33, 34 an, mit dem das Dämpfelement 5 im Halter 3 befestigt ist. Bei diesem Ausführungsbeispiel sind die Befestigungsbereiche 33, 34 jeweils in einen Schlitz 35, 36 des Halters 3 eingeschoben. Die Figur 4 läßt desweiteren erkennen, daß im mittleren Dämpfelementbereich 26 an gegenüberliegenden Seiten jeweils ein Wulst 37, 38 vorgesehen ist, der in etwa gleich weit nach außen ragt wie die beiden Hohlprofile 27, 28 und die Festigkeit des Dämpfelementes 5 gegen durch das Drehmoment der Pumpe 8 erzeugtes Verdrehen erhöht.

## Patentansprüche

1. Krafstoff-Fördereinrichtung, bestehend aus einem in einem Kraftstofftank (1) angeordneten, starren Behälter (7) und einer in dem Behälter (7) gelagerten, elektrisch angetriebenen Pumpe (8), wobei zwischen Pumpe (8) und Kraftstofftank (1) Dämpfungselemente (4, 5, 6, 10, 12) aus elastischen material angeordnet sind dadurch gekennzeichnet, daß dis Pumpe (8) unter Zwischenschaltung elastischer Elemente (10, 12) im Behälter (7) gelagert ist und daß der Behälter (7) ausschließlich über Dämpfungselemente (4, 5, 6) mit dem Kraftstofftank (1) verbunden ist, wobei die Dämpfungselemente (4, 5, 6) innerhalb von fensterartigen Aussparungen eines im Kraftstofftank (1) befestigen Halters (3) angeordnet und mittels T-förmigen oben und unten angeformter Befestigungsbereiche (33, 34) in Schlitze (35, 36) des Halters (3) eingeschoben sind und wobei die Dämpfungselemente (4, 5, 6) im mittleren Bereich je einen Schlitz (24) aufweisen, in den je ein radialer, stegartiger Vorsprung (25) des Behalters (7) eingreift.

2. Kraftstoff-Fördereinrichtung nach Anspruch 1, dadurch gekennzeichnet, daß die Dämpfungselemente (4, 5, 6) aus einem im Querschnitt im wesentlichen rechteckigen Mittelteil (26) bestehen, das den Schlitz (24) umschließt, wobei der Schlitz (24) in Längsrichtung des rechteckigen Mittelteils (26) angeordnet ist, daß sich das Mittelteil (26) mit seiner Längsrichtung vertikal in der fensterartigen Aussparung erstreckt und oben und unten mit dem T-förmigen Befestigungsbereich (33, 34) einstückig erbunden ist.

3. Kraftstoff-Fördereinrichtung nach Anspruch 2, dadurch gekennzeichnet, daß in den Dämpfungselementen (4, 5, 6) zwischen dem Mittelteil (26) und den Befestigungsbereichen (33, 34) noch je ein oberes und unteres ovales Hohlprofilteil (27, 28) ausgebildet ist, dessen Hauptachsen senkrecht zur Längsachse der Dämpfungselemente (4, 5, 6) stehen und dessen äußere Konturen seitlich über den Rechteckquerschnitt des Mittelteils (26) vorstehen.

4. Kraftstoff-Fördereinrichtung nach Anspruch 3, dadurch gekennzeichnet, daß an den beiden Längsseiten des Mittelteils (26) der Dämpfungselemente (4, 5, 6) je ein nach außen weisender Wulst (37, 38) ausgebildet ist, dessen äußere Kontur seitlich über den Rechteckquerschnitt etwa genausoweit vorsteht, wie die der ovalen Hohlprofilteile (27, 28).

5. Kraftstoff-Fördereinrichtung nach Anspruch 3 oder 4, dadurch gekennzeichnet, daß das ovale Hohlprofilteil (27) einen quer zu seiner Hauptachse verlaufenden gewellten Steg (30) aufweist.

6. Kraftstoff-Fördereinrichtung nach Anspruch 3 oder 4, dadurch gekennzeichnet, daß das untere ovale Hohlprofilteil (28) mittig zwei nach innen weisende, gegenüberliegende gerundete Vorsprünge (31, 32) aufweist, die sich quer zur Hauptachse des Hohlprofilteils (27) erstrecken.

## Claims

1. A fuel delivery device comprising a rigid container (7) disposed in a fuel tank (1) and an electrically driven pump (8) mounted in the container (7), wherein damping elements (4, 5, 6, 10, 12) made of elastic material are disposed between the pump (8) and the fuel tank (1), characterised in that the pump (8) is mounted in the container disposed between elastic elements (10, 12) at each end and that the container is solely attached to the fuel tank (1) by means of damping elements (4, 5, 6), wherein the damping elements (4, 5, 6) are disposed within window-like recesses of a holder (3) fastened in the fuel tank (1) and are inserted in slots (35, 36) in the holder (3) by means of T-shaped fastening regions (33, 34) formed at the top and at the bottom, and wherein the damping elements (4, 5, 6) each have a slot (24) in their central regions, in each of which a radial, web-like projection (25) of the container (7) engages.

2. A fuel delivery device according to Claim 1, characterised in that the damping elements (4, 5, 6) comprise a central part (26) which is substantially rectangular in cross-section, and which surrounds the slot (24), wherein the slot (24) is arranged in the longitudinal direction of the rectangular central part (26), and that the central part (26) extends with its longitudinal direction vertical in the window-like recess and is attached at the top and the bottom to the T-shaped fastening region (33, 34) as one piece.

3. A fuel delivery device according to Claim 2, characterised in that another upper and lower oval hollow section part (27, 28) is formed in each of the damping elements (4, 5, 6) between the central part (26) and the fastening regions (33, 34), the major axes of which oval section part (27, 28) are at right angles to the longitudinal axis of the damping elements (4, 5, 6), and the outer contours of which oval section part project laterally beyond the rectangular cross-section of the central part (26).

4. A fuel delivery device according to Claim 3, characterised in that an outward facing bead (37, 38) is formed on each of the two longitudinal faces of the central part (26) of the damping elements (4, 5, 6), the external contour of which bead projects laterally beyond the rectangular cross-section about as far as that of the oval hollow section parts (27, 28).

5. A fuel delivery device according to Claims 3 or 4, characterised in that the oval hollow section part (27) has a corrugated web (30) running at right angles to its major axis.

6. A fuel delivery device according to Claims 3 or 4, characterised in that the lower oval hollow section part (28) has two rounded projections (31, 32) facing inwards opposite each other at its centre, which extend at right angles to the major axis of the hollow section part (27).

## Revendications

1. Dispositif de pompage de carburant, constitué d'un récipient rigide (7),disposé dans un réservoir de carburant (1); et d'une pompe (8) entrainée électriquement et placée dans le récipient (7), dispositif dans lequel, entre la pompe (8) et le réservoir de carburant (1), sont disposés des éléments amortisseurs (4, 5, 6, 10, 12) en matériau élastique, dispositif caractérisé par le fait que la pompe est portée dans le récipient (7) avec interposition d'éléments élastiques (10, 12) et que le récipient (7) est exclusivement relié au réservoir de carburant (1) par l'intermédiaire des éléments amortisseurs (4, 5, 6), étant précisé que les éléments amortisseurs (4, 5, 6) sont disposés à l'intérieur d'évidements en forme de fenêtre,d'un support (3) fixé au réservoir de carburant (1) et sont enfichés dans des fentes (35, 36) du support (3) au moyen de zones de fixation (33, 34) en forme de T venues de forme en haut et en bas et étant précisé que les éléments amortisseurs (4, 5, 6) présentent chacun dans la zone médiane une fente (24) dans laquelle vient respectivement en prise une saillie radiale, en forme de nervure (25) du récipient (7).

2. Dispositif de pompage de carburant selon la revendication 1, caractérisé par le fait que les éléments amortisseurs (4, 5, 6) sont constitués d'une partie médiane (26), sensiblement rectangulaire en coupe, qui entoure la fente (24), étant précisé que la fente (24) est disposée dans la direction longitudinale de la partie médiane rectangulaire (26); par le fait que la partie médiane (26), selon sa direction longitudinale, s'étend verticalement dans l'évidement en forme de fenêtre et qu'en haut et en bas elle est reliée, d'une pièce, avec la zone de fixation (33, 34) en forme de T.

3. Dispositif de pompage de carburant selon la revendication 2, caractérisé par le fait que dans les éléments amortisseurs (4, 5, 6) entre la partie médiane (26) et les zones de fixation , (33, 34), est encore respectivement prévue une partie profilée creuse ovale (27, 28) supérieure et inférieure, dont les axes principaux sont perpendiculaires à l'axe longitudinal des éléments amortisseurs (4, 5, 6) et dont les contours extérieurs débordent latéralement au-delà de la section rectangulaire de la partie médiane (26).

4. Dispositif de pompage de carburant selon la revendication 3, caractérisé par le fait que sur les deux côtés longitudinaux de la partie médiane (26) des éléments amortisseurs (4, 5, 6), est respectivement prévu un bourrelet (37, 38) qui est orienté vers l'extérieur et dont le contour extérieur déborde latéralement, au-delà de la section rectangulaire à peu près aussi loin que celui des parties profilées creuses ovales (27, 28).

5. Dispositif de pompage de carburant selon la revendication 3 ou 4, caractérisé par le fait que la partie profilée creuse ovale (27) présente une barrette ondulée (30) orientée transversalement par rapport à son axe principal.

6. Dispositif de transport de carburant selon la revendication 3 ou 4, caractérisé par le fait que la partie profilée creuse ovale inférieure (28) présente, dans son axe, deux saillies arrondies (31, 32), situées en face de l'autre et orientées l'une vers l'autre et qui s'étendent transversalement par rapport à l'axe principal de la partie profilée creuse (27).
